# EUROPÄISCHE PATENTSCHRIFT

(11) **EP 0 498 247 B1**
(45) Veröffentlichungstag und Bekanntmachung des Hinweises auf die Patenterteilung: **20.09.1995**
(21) Anmeldenummer: 92101243.1
(22) Anmeldetag: 27.01.1992
(51) Int. Cl.: B66B 13/12

(54) **Vorrichtung zum Betätigen und Entriegeln der Schachttüren eines Aufzuges**
Device for the actuation and unlatching of the shaft doors of a lift
Dispositif pour l'entraînement et de déverrouillage des portes d'une cage d'ascenseur

(30) Priorität: 07.02.1991 US 651798
(43) Veröffentlichungstag der Anmeldung: 12.08.1992
(73) Patentinhaber: INVENTIO AG, CH-6052 Hergiswil NW (CH)
(72) Erfinder: Pilsbury, Richard H., Lake Hiawatha, NJ 07034 (US)

(56) Entgegenhaltungen:
- CH-A- 589 207
- GB-A- 587 984
- GB-A- 2 182 713
- US-A- 1 876 438
- PATENT ABSTRACTS OF JAPAN vol. 4, no. 3 (M-87)Januar 1980PATENT ABSTRACTS OF JAPAN vol. 14, no. 206 (M-967)(4149) 26. April 1990

## Beschreibung

Die Erfindung betrifft einen Aufzug mit Vorrichtung zum Betätigen und Entriegeln der Schachttüren, die ein an der Schachttür angeordnetes erstes Kupplungsglied und ein an der Kabinentür angeordnetes zweites Kupplungsglied aufweist, das im Bereich eines Stockwerkes mit dem ersten Kupplungsglied einer Schachttür zum Türöffnen und -schliessen in Wirkverbindung gebracht werden kann, und wobei im weiteren ein an der Schachttür angeordnetes Verriegelungsglied vorgesehen ist, welches beim Halt der Kabine auf einem Stockwerk mit dem zweiten Kupplungsglied derart in Wirkverbindung steht, dass die Schachttür vor dem Oeffnen entriegelt werden kann (GB-A-587984).

Derartige Vorrichtungen haben den Zweck, horizontal verschiebbare Kabinen- und Schachttüren mittels eines auf der Kabine angebrachten Türantriebes bei einem Halt auf einem Stockwerk synchron laufend zu öffnen bzw. zu schliessen.

Mit der englischen Patentschrift 587984 ist eine Vorrichtung zum gleichzeitigen Betätigen der Kabinen- und Schachttüren einer Aufzugsanlage bekannt geworden, bei der ein auf der Kabine angeordneter Elektromagnet über ein Hebelgestänge ein an der Kabinentür beweglich angebrachtes Kupplungsglied betätigt. Das Kupplungsglied weist einen keilförmigen Querschnitt auf und wird bei erregtem Elektromagnet in entkuppelter Stellung gehalten. Ein an der Schachttür angebrachtes festes Kupplungsglied weist eine V-förmige Nut auf, welche dem keilförmigen Querschnitt des beweglichen Kupplungsgliedes angepasst ist. Bei einem Stockwerkhalt fällt der Elektromagnet ab, wobei die beiden Kupplungsglieder mittels Federkraft zum Eingriff kommen. Hierbei drückt das bewegliche Kupplungsglied auf eine an einem Hebel gelagerte Rolle, so dass eine am anderen Hebelende befestigte Stange nach oben verschoben wird, Das obere Ende der Stange ist mit einer Klinke verbunden, die dadurch nach oben geschwenkt wird, wobei die Schachttür entriegelt und ein Steuerstromkreis geöffnet wird.

Bei einer anderen bekannten Vorrichtung nach der US-Patentschrift 1876438, ist ein Elektromagnet unmittelbar über einem beweglichen Kupplungsglied in der Kabinentür eingebaut und mit dem Kupplungsglied durch ein Gelenk verbunden. Das bewegliche Kupplungsglied wird aufgrund der Schwerkraft in entkuppelter Stellung gehalten, während es bei erregtem Elektromagnet mit einem an der Schachttür angebrachten festen Kupplungsglied zum Eingriff kommt. Ein weiterer an der Kabine angeordneter Elektromagnet ist mit einer Hebelanordnung verbunden, an welcher ein Nocken gelenkig befestigt ist. Der Nocken liegt an einer an einem Hebel gelagerten Rolle an, wobei der Hebel mit einer Klinke verbunden und drehbar an der Schachttür angeordnet ist. Bei Beginn der Tür-Öffnungsbewegung fällt der weitere Elektromagnet ab, so dass der Nocken nach unten bewegt und gegen die Rolle gedrückt wird. Hierbei führt der Hebel und damit auch die Klinke eine Schwenkbewegung aus, so dass die Schachttür entriegelt und ein Steuerstromkreis geöffnet wird.

Bei vorstehend beschriebenen Vorrichtungen entstehen beim Ein- und Auskuppeln der Kupplungsglieder sowie beim Ein- und Ausschalten der Elektromagnete Geräusche und Vibrationen, die von den Fahrgästen als unangenehm empfunden werden können. Um bei derartigen Vorrichtungen einwandfreies Einkuppeln zu gewährleisten, müssen die beiden Kupplungsglieder möglichst genau gegenüber liegen, so dass hohe Anforderungen an die Fertigungs- bzw. Montagegenauigkeit gestellt werden müssen.

Der Erfindung liegt die Aufgabe zugrunde, eine Vorrichtung gemäss Oberbegriff zu schaffen, bei welcher Geräusche und Vibrationen beim Ein- bzw. Auskuppeln der Kupplungsglieder und Ent- bzw. Verriegeln der Schachttüren vermieden werden, keine hohen Anforderungen an Fertigungs- und Montagegenauigkeiten gestellt werden müssen und weniger mechanische Bauteile benötigt werden.

Diese Aufgabe wird durch die im Patentanspruch 1 gekennzeichnete Erfindung gelöst. Hierbei bestehen die Kupplungsglieder aus Magnete die derart ausgebildet sind, dass im Bereich eines Stockwerkes ein Nordpol des ersten Kupplungsgliedes einem Nordpol des zweiten Kupplungsgliedes, und ein Südpol des ersten Kupplungsgliedes einem Südpol des zweiten Kupplungsgliedes je durch einen Luftspalt getrennt in Bewegungsrichtung der Türen gegenüberliegen. Am Verriegelungsglied ist ein weiterer Magnet angeordnet, der im Bereich eines Stockwerkes in Bewegungsrichtung der Türen mit einem Pol einem gleichnamigen Pol des zweiten Kupplungsgliedes mit Luftspalt gegenüberliegt.

Die mit der Erfindung erzielten Vorteile sind insbesondere darin zu sehen, dass wegen des berührungslosen Ineinandergreifens der Kupplungsglieder und des berührungslosen Mitnehmens der Schachttür sowie der berührungslosen Betätigung des Verriegelungsgliedes Geräusche und Vibrationen weitgehend vermieden werden. Hierbei wird jeweils kurz vor dem Ende der Türbewegung die Schachttür durch die abstossenden Kräfte der gleichnamigen Pole allmählich bis zum Stopp verlangsamt. Die Türen können schneller geöffnet und dadurch die effektive Tür-Offenhaltezeit vergrössert werden, da die bei manchen konventionellen Vorrichtungen für Kupplung und Entriegelung erforderliche kleine Anfangsgeschwindigkeit nicht notwendig ist. Weitere Vorteile sind darin zu sehen, dass weniger mechanische Bauteile benötigt werden und, wegen der Luftspalte zwischen den Magnetpolen, gröbere Fertigungs- bzw. Montagetoleranzen zulässig sind. Bei einem Halt auf einem Stockwerk und einem Spannungsausfall können die Türen von Hand geöffnet werden, da dann zwischen den Kupplungsgliedern und zwischen dem zweiten Kupplungsglied und dem Verriegelungsglied mechanischer Kontakt hergestellt werden kann.

Im folgenden wird die Erfindung anhand eines auf der Zeichnung dargestellten Ausführungsbeispieles näher erläutert. Es zeigen:
- Fig. 1: eine Teilansicht der Kabinen- und Schachttür eines Aufzuges mit den Kupplungsgliedern der erfindungsgemässen Vorrichtung,
- Fig. 2: einen Querschnitt der Kabinen- und Schachttür mit der Vorrichtung gemäss Fig. 1,
- Fig. 3: eine schematische Darstellung der Elektromagnete eines Kupplungsgliedes der Vorrichtung gemäss Fig. 1 und
- Fig. 4: ein Verriegelungsglied der Vorrichtung gemäss Fig. 1.

In den Fig. 1 und 2 sind mit 1 eine Schachttür und mit 2 eine Kabinentür eines Aufzuges bezeichnet. Ein erstes Kupplungsglied 3 ist an der Schachttür und ein zweites Kupplungsglied 4 an der Kabinentür 2 angeordnet. Die Kupplungsglieder 3, 4 sind Magnete gleicher Polstärke, wobei in einer bevorzugten Ausführungsform das erste Kupplungsglied 3 ein u-förmiger Permanentmagnet ist und das zweite Kupplungsglied 4 aus zwei gleichen Elektromagneten 4.1, 4.2 besteht. Die Kupplungsglieder 3, 4 sind derart angeordnet, dass die Elektromagnete 4.1, 4.2 im Bereich eines Stockwerkes Magnetpole bildende Schenkel 3.1, 3.2 des u-förmigen Permanentmagneten an ihren Aussenseiten mit Luftspalt überlappen. Hierbei liegt der eine Elektromagnet 4.1 mit seinem Nordpol N dem Nordpol N, und der andere Elektromagnet 4.2 mit seinem Südpol S dem Südpol S des u-förmigen Permanentmagneten in Bewegungsrichtung der Türen gegenüber. In einer weiteren Ausführungsform kann anstelle des u-förmigen Permanentmagneten ein u-förmiger Elektromagnet verwendet werden, wobei der eine Schenkel 3.1 einen Nordpol und der andere Schenkel 3.2 einen Südpol bildet.
Gemäss Fig. 3 bestehen die Elektromagneten 4.1, 4.2 im Prinzip wie bekannt aus Hohlspulen mit Kernen aus ferromagnetischem Material, wobei wie ebenfalls bekannt, die Elektromagnete durch Vertauschen der Anschlüsse einer speisenden Gleichspannungsquelle 5 umgepolt werden können.

Gemäss Fig. 4 weist das Verriegelungsglied 6 eine an der Schachttür 1 drehbar gelagerte Klinke 7 und einen Kniehebel 8 auf. Der Kniehebel 8 besteht aus einem ersten und zweiten Hebel 9, 10, die an einem Ende gelenkig miteinander verbunden sind. Das andere Ende des ersten Hebels 9 ist drehbar an der Klinke 7 angebracht, während das andere Ende des zweiten Hebels 10 drehbar an der Schachttür 1 gelagert ist. Am Kniehbebel 8 ist im Bereich des gemeinsamen Drehpunktes 11 der beiden Hebel 9, 10 ein stabförmiger Permanentmagnet 12 befestigt, dessen einer Pol bei Anwesenheit der Kabine auf einem Stockwerk einem gleichnamigen Pol des zweiten Kupplungsgliedes 4 in Bewegungsrichtung der Türen mit Luftspalt gegenüberliegt. Bei geschlossener Schachttür 1 ist die Klinke 7 auf nicht weiter dargestellte Weise mit einem Schachttürrahmen verklinkt.

Die vorstehend beschriebene Vorrichtung arbeitet wie folgt:
Bei einem Halt auf einem Stockwerk wird zuerst das elektromagnetische zweite Kupplungsteil 4 aktiviert, wobei durch die abstossenden Kräfte der gleichnamigen Pole, beispielsweise zweier Nordpole, des stabförmigen Permanentmagneten 12 und des Elektromagneten 4.1 der Kniehebel 8 berührungslos in Pfeilrichtung durchgedrückt und die Klinke 7 nach oben geschwenkt wird, so dass die Schachttür 1 entriegelt wird (Fig. 4). Danach wird ein auf der Kabine angeordneter, nicht dargestellter Türantrieb gestartet und die Schachttür 1 durch die zwischen dem ersten und zweiten Kupplungsteil 3, 4 wirkenden abstossenden Kräfte von der Kabinentür 2 berührungslos mitgenommen. Hierbei werden sich bei der beispielsweise durch den Pfeil (Fig. 2) gekennzeichneten Bewegungsrichtung der Türen, während der Beschleunigung der Luftspalt zwischen dem Elektromagneten 4.1 und dem Schenkel 3.1 des Permanentmagneten verkleinern und die abstossenden Kräfte zwischen den Nordpolen N vergrössern. Nach der Beschleunigung tritt wegen der gleichen Polstärken ein Gleichgewichtszustand ein, wobei der u-förmige Permanentmagnet in der Mitte zwischen den Elektromagneten 4.1, 4.2 liegt. Bei der Verzögerung verkleinert sich der Luftspalt zwischen dem Elektromagneten 4.2 und dem Schenkel 3.2 des Permanentmagneten, wobei sich gleichzeitig die abstossenden Kräfte zwischen den Südpolen S vergrössern, so dass die Schachttür 1 allmählich bis zum Stopp verlangsamt wird. Beim Schliessen der Türen laufen die gleichen Vorgänge in umgekehrter Reihenfolge wie beim vorstehend beschriebenen Öffnen ab. Nach dem Türschliessen wird das elektromagnetische zweite Kupplungsteil 4 entaktiviert, wobei die Klinke 7 abfällt und die Schachttür 1 wieder verriegelt wird.

## Patentansprüche

1. Aufzug mit Vorrichtung zum Betätigen und Entriegeln der Schachttüren, die ein an der Schachttür (1) angeordnetes erstes Kupplungsglied (3) und ein an der Kabinentür (2) angeordnetes zweites Kupplungsglied (4) aufweist, das im Bereich eines Stockwerkes mit dem ersten Kupplungsglied (3) einer Schachttür (1) zum Türöffnen und -schliessen in Wirkverbindung gebracht werden kann, und wobei im weiteren ein an der Schachttür (1) angeordnetes Verriegelungsglied (6) vorgesehen ist, welches beim Halt der Kabine auf einem Stockwerk mit dem zweiten Kupplungsglied (4) derart in Wirkverbindung steht, dass die Schachttür (1) vor dem Oeffnen entriegelt werden kann,
dadurch gekennzeichnet,
a) - dass die Kupplungsglieder (3, 4) Magnete sind, wobei mindestens ein Kupplungsglied elektromagnetischer Art ist,
b) - dass im Bereich eines Stockwerkes ein Nordpol (N) des ersten Kupplungsgliedes (3) einem Nordpol (N) des zweiten Kupplungsgliedes (4), und ein Südpol (S) des ersten Kupplungsgliedes (3) einem Südpol (S) des zweiten Kupplungsgliedes (4) je durch einen Luftspalt getrennt in Bewegungsrichtung der Türen gegenüberliegen,
c) - dass am Verriegelungsglied (6) ein weiterer Magnet (12) angebracht ist, der im Bereich eines Stockwerkes in Bewegungsrichtung der Türen mit einem gleichnamigen Pol des zweiten Kupplungsgliedes (4) mit Luftspalt gegenüberliegt,
d) - wobei bei einem Halt der Kabine auf einem Stockwerk durch die abstossenden kräft der Magnete zuerst die Schachttür (1) berührungslos entriegelt (12, 4) und dann beim Oeffnen der Kabinentür (2) berührungslos mitgenommen wird.

2. Vorrichtung nach Patentanspruch 1,
dadurch gekennzeichnet,
dass das erste Kupplungsglied (3) ein u-förmiger Permanentmagnet ist, und das zweite Kupplungsglied (4) aus zwei Elektromagneten (4.1, 4.2) besteht, welche Magnetpole bildende Schenkel (3.1, 3.2) des u-förmigen Permanentmagneten an ihren Aussenseiten mit Luftspalt überlappen.

3. Vorrichtung nach Patentanspruch 1,
dadurch gekennzeichnet,
dass das erste Kupplungsglied (3) ein u-förmiger Elektromagnet ist, und das zweite Kupplungsglied (4) aus zwei Elektromagneten (4.1, 4.2) besteht, welche Magnetpole bildende Schenkel (3.1, 3.2) des u-förmigen Elektromagneten an ihren Aussenseiten mit Luftspalt überlappen.

4. Vorrichtung nach Patentanspruch 1,
dadurch gekennzeichnet,
- dass das Verriegelungsglied (6) eine an der Schachttür (1) drehbar gelagerte Klinke (7) und einen Kniehebel (8) aufweist, der aus einem ersten und zweiten Hebel (9, 10) besteht, die an einem Ende gelenkig miteinander verbunden sind,
- dass das andere Ende des ersten Hebels (9) drehbar an der Klinke (7), und das andere Ende des zweiten Hebels (10) drehbar an der Schachttür (1) gelagert ist,
- dass der weitere Magnet (12) ein stabförmiger Permanentmagnet ist, der im Bereich des gemeinsamen Drehpunktes (11) der beiden Hebel (9, 10) am Kniehebel (8) befestigt ist.

## Claims

1. Lift with a device for the actuating and unlatching of the shaft doors, which device displays a first coupling member (3) arranged at the shaft door (1) and a second coupling member (4), which is arranged at the cage door (2) and can, in the range of a storey, be brought into operative connection with the first coupling member (3) of a shaft door (1) for the opening and closing of the doors, wherein furthermore a latching member (6) is provided, which is arranged at the shaft door (1) and which in the case of a stop of the cage at a storey stands in operative connection with the second coupling member (4) in such a manner that the shaft door (1) can be unlatched before the opening, characterised thereby,
a) - that the coupling members (3, 4) are magnets, wherein at least one coupling member is of electromagnetic kind,
b) - that, in the region of a storey, a north pole (N) of the first coupling member (3) lies opposite a north pole (N) of the second coupling member (4) and a south pole (S) of the first coupling member (3) lies opposite a south pole (S) of the second coupling member (4) in the direction of movement of the doors and separated by an air gap each time and
c) - that a further magnet (12), which in the region of a storey lies opposite to and at an air gap from a like pole of the second coupling member (4) in the direction of movement of the doors,
d) - wherein, in the case of a stop of the cage at a storey, the shaft door (1) is initially unlatched (12, 4) contactlessly and then, on the opening of the cage door (2), entrained contactlessly by the repelling forces of the magnets.

2. Device according to claim 1, characterised thereby, that the first coupling member (3) is a U-shaped permanent magnet and the second coupling member (4) consists of two electromagnets (4.1, 4.2), which overlap limbs (3.1, 3.2), which form magnet poles, of the U-shaped permanent magnet at their outward sides at an air gap.

3. Device according to claim 1, characterised thereby, that the first coupling member (3) is a U-shaped electromagnet and the second coupling member (4) consists of two electromagnets (4.1, 4.2), which overlap limbs (3.1, 3.2), which form magnet poles, of the U-shaped permanent magnet at their outward sides at an air gap.

4. Device according to claim 1, characterised thereby,
- that the latching member (6) displays a pawl (7), which is borne to be rotatable at the shaft door (1), and a toggle lever (8), which consists of a first and a second lever (9, 10), which are articulatedly connected together at one end,
- that the other end of the first lever (9) is borne to be rotatable at the pawl (7) and the other end of the second lever (10) is borne to be rotatable at the shaft door (1) and
- that the further magnet (12) is a rod-shaped permanent magnet which is fastened at the the first coupling member (3) in the region of the common pivot point (11) of both the levers (9, 10).

## Revendications

1. Ascenseur pourvu d'un dispositif pour l'actionnement et le déverrouillage des portes palières qui comprend un premier élément d'accouplement (3) disposé sur la porte palière (1) et un second élément d'accouplement (4) qui est disposé sur la porte de cabine (2) et qui peut être mis en relation fonctionnelle, dans la zone d'un étage, avec le premier élément d'accouplement (3) d'une porte palière (1) en vue de l'ouverture et de la fermeture des portes, étant précisé qu'il est également prévu, sur la porte palière (1), un élément de verrouillage (6) qui se trouve en relation fonctionnelle avec le second élément d'accouplement (4), lors d'un arrêt de la cabine à un étage, de telle sorte que la porte palière (1) peut être déverrouillée avant l'ouverture,
caractérisé
a) en ce que les éléments d'accouplement (3, 4) sont des aimants, l'un au moins étant du type électromagnétique,
b) en ce que, dans la zone d'un étage, un pôle nord (N) du premier élément d'accouplement (3) se trouve en face d'un pôle nord (N) du second élément d'accouplement (4), et un pôle sud (S) du premier élément d'accouplement (3) se trouve en face d'un pôle sud (S) du second élément d'accouplement (4), séparés à chaque fois par un entrefer, dans le sens de déplacement des portes,
c) en ce qu'il est prévu, sur l'élément de verrouillage (6), un autre aimant (12) dont un pôle, dans la zone d'un étage, se trouve en face d'un pôle de même nom du second élément d'accouplement (4), en définissant un entrefer, dans le sens de déplacement des portes,
d) étant précisé que lors d'un arrêt de la cabine à un étage, la porte palière (1) est tout d'abord déverrouillée (12, 4) sans contact par les forces se repoussant des aimants, puis entraînée sans contact lors de l'ouverture de la porte de cabine (2).

2. Dispositif selon la revendication 1, caractérisé en ce que le premier élément d'accouplement (3) est un aimant permanent en u tandis que le second élément d'accouplement (4) se compose de deux électro-aimants (4.1, 4.2) qui couvrent des branches (3.1, 3.2) formant pôles magnétiques de l'aimant permanent en u, au niveau des faces extérieures de celles-ci, en définissant un entrefer.

3. Dispositif selon la revendication 1, caractérisé en ce que le premier élément d'accouplement (3) est un électro-aimant en u tandis que le second élément d'accouplement (4) se compose de deux électro-aimants (4.1, 4.2) qui couvrent des branches (3.1, 3.2) formant pôles magnétiques de l'électro-aimant en u, au niveau des faces extérieures de celles-ci, en définissant un entrefer.

4. Dispositif selon la revendication 1, caractérisé
- en ce que l'élément d'accouplement (6) comporte un loquet (7) monté pivotant sur la porte palière (1) et un levier coudé (8) qui se compose d'un premier et d'un second leviers (9, 10) qui sont reliés entre eux de façon articulée, à une extrémité,
- en ce que l'autre extrémité du premier levier (9) est montée pivotante sur le loquet (7) tandis que l'autre extrémité du second levier (10) est montée pivotante sur la porte palière (1), et
- en ce que l'autre aimant (12) est un aimant permanent en forme de barre qui est fixé, dans la zone du point de rotation (11) des deux leviers (9, 10), au levier coudé (8).
